# EUROPÄISCHE PATENTSCHRIFT

(11) **EP 0 403 536 B1**
(45) Veröffentlichungstag und Bekanntmachung des Hinweises auf die Patenterteilung: **14.07.1993**
(21) Anmeldenummer: 89903466.4
(22) Anmeldetag: 09.03.1989
(51) Int. Cl.: H01R 43/04

(54) **VORRICHTUNG ZUM HERSTELLEN ELEKTRISCH LEITENDER VERBINDUNGEN**
DEVICE FOR PRODUCING ELECTRICALLY CONDUCTIVE CONNECTIONS
DISPOSITIF D'ETABLISSEMENT DE CONNEXIONS ELECTROCONDUCTRICES

(30) Priorität: 10.03.1988 DE 3807925
(43) Veröffentlichungstag der Anmeldung: 27.12.1990
(73) Patentinhaber: SCHÜLE, Herbert, D-71409 Schwaikheim (DE)
(72) Erfinder: SCHÜLE, Herbert, D-71409 Schwaikheim (DE)
(74) Vertreter: Vogel, Georg
(86) Internationale Anmeldenummer: DE8900147
(87) Internationale Veröffentlichungsnummer: WO8908936

(56) Entgegenhaltungen:
- US-A- 3 492 541
- US-A- 3 492 846

## Beschreibung

Die Erfindung betrifft eine Vorrichtung zum Herstellen elektrisch leitender Verbindungen zwischen zwei oder mehreren leitenden Gliedern nach dem Oberbegriff des Anspruches 1.

Vorrichtungen der eingangs genannten Art, auch elektrische oder pneumatische Anpreßgeräte genannt, dienen regelmäßig zur lötfreien Verbindung von Quetschverbindern mit und ohne Isolation sowie von Crimp-Verbindern. Die Vorrichtungen können auch als pneumatische Preßgeräte mit Preßköpfen ausgebildet sein, die vom Benutzer einfach gehandhabt werden können, und bei denen der Arbeitszylinder im Handgriff des Preßgerätes integriert ist. In den Preßkopf dieser Geräte kann dann z.B. eine Aderendhülse mit Kunststoffkragen eingesteckt werden, und nach Einschalten des Gerätes wird die gewünschte Verbindung hergestellt. Da die Tiefe des Preßkopfes und die Länge der Aderendhülsen verschieden sein kann, ist bei den bekannten Vorrichtungen, wie sie z.B. in der US-PS 3,492,846 beschrieben sind, nicht immer gewährleistet, daß die Aderendhülsen an den gewünschten Stellen verpreßt oder gequetscht werden. Schließlich ist in der US-PS 3 492 541 eine Vorrichtung zum Herstellen elektrisch leitender Verbindungen offenbart, die jedoch nicht dazu geeignet ist, Aderendhülsen mit Metallhülsen ordnungsgemäß zu verbinden.

Ausgehend von den obigen Stand der Technik liegt der Erfindung die Aufgabe zugrunde, die bekannte Vorrichtung ohne unangemessenen konstruktiven Aufwand so weiterzubilden, daß die Einleitung des Quetschvorganges erst dann stattfindet, wenn die Aderendhülse die gewünschte Lage mit Bezug auf den Preßkopf eingenommen hat.

Die gestellte Aufgabe wird erfindungsgemäß dadurch gelöst, daß der vom Träger oder dem Gehäuse getragene Schalter mit Bezug auf die Bewegungsrichtung des Gliedes vor dem Werkzeugkopf angeordnet ist und daß das in den Werkzeugkopf einsteckbare Glied eine den Schalter betätigbare Verdickung oder Erweiterung besitzt.

Man erkennt, daß die Erfindung jedenfalls dann verwirklicht ist, wenn der Schalter so angeordnet ist, daß zum einen die Positionierung der Aderendhülse innerhalb des Presskopfes optimiert werden kann und zum anderen der eigentliche Arbeitsvorgang (Verpressen oder Quetschen) erst dann eingeleitet wird, wenn diese Position tatsächlich erreicht wurde.

Weitere zweckmäßige und vorteilhafte Ausgestaltungen der Erfindung gehen aus den Unteransprüchen hervor.

Eine besonders zweckmäßige Ausgestaltung der Erfindung sieht bei einer Vorrichtung, die in einem Gehäuse angeordnet ist, vor, daß im Gehäuse eine Öffnung ausgebildet ist, die mit der durch die wirksame Stellung der Backen definierten Aufnahme fluchtet. Bei einer Vorrichtung, die für Aderendhülsen mit Kunststoffkragen vorgesehen ist, ist es zweckmäßig, wenn der Schalter ein elastischer und plattenförmiger Körper mit einem Schlitz ist, wobei die Breite des Schlitzes der maximalen Breite der Metallhülse entspricht, und wenn der Schalter bei Druck durch Hülsenisolierung betätigt wird.

Eine weitere besonders zweckmäßige Ausgestaltung sieht vor, daß der mit dem Gehäuse lösbar verbindbare Presskopf einen in ihm integrierten und druckluftbeaufschlagbaren Arbeitszylinder besitzt.

Eine weitere zweckmäßige Ausgestaltung der Erfindung sieht vor, daß der Presskopf Teil einer Presszange ist, deren bewegliche Backe mit einem Schlagbolzen zusammenarbeitet. Hierbei ist es zweckmäßig, wenn der Schlagbolzen in einer Magnetspule koaxial angeordnet und durch das Magnetfeld betätigbar ist.

Im Rahmen dieses Erfindungsgedankens ist es zweckmäßig, wenn das eine der Backe zugekehrte Ende des Bolzens einen Schlagkopf trägt, während das andere Ende mit einer Rückholfeder zusammenarbeitet.

Soll die Leistung des Bolzens regulierbar sein, dann ist es zweckmäßig, wenn der Schlagbolzen innerhalb mehrerer, koaxial zueinander angeordneten Magneten gelagert ist, von denen jeder separat erregbar ist.

Zwei Ausführungsbeispiele der Erfindung sind in der Zeichnung schematisch dargestellt und werden im folgenden näher erläutert. Es zeigen
Fig. 1 in Seitenansicht eine Vorrichtung, bei der der Presskopf von einem schlagenden Bolzen betätigbar ist,
Fig. 2 eine Draufsicht auf eine Öffnung für die Aderendhülsen des Gehäuses in Richtung des Pfeiles II nach Fig. 1, vergrößert dargestellt,
Fig. 3 einen Axialschnitt durch einen anderen Magnetkörper und
Fig. 4 eine Seitenansicht des in Fig. 3 dargestellten Magnetkörpers,
Fig. 5 den Preßkopf der Vorrichtung nach Fig. 4 im Schnitt und vor dem Einstecken des Leiterendes,
Fig. 6 den in Fig. 5 dargestellte Preßkopf, wobei das Leiterende eingesteckt ist und das Auslösen des Preßvorganges durch einen Finger des Benutzers erfolgt,
Fig. 7 den in Fig. 5 dargestellten Preßkopf während des Preßvorganges,
Fig. 8 einen Schnitt entlang der Linie VIII-VIII nach Fig. 6 und
Fig. 9 einen Schnitt entlang der Linie IX-IX nach Fig. 7.

In Fig. 1 ist ein elektrisches Anpreßgerät zum Verpressen von mehrdrahtigen Leiterenden mit einer Metallhülse 1 mit und ohne Isolation sowie von Crimp-Verbindern dargestellt. Es besteht aus einem Gehäuse 8, in dem ein Preßkopf 9 mit zwei Backen 14 und 16 angeordnet ist. Die Backe 16 ist mit der Backe 14 gelenkig verbunden, und zwar über einen Bolzen 18. Die untere Backe 14 ist mit einem mit dem Gehäuse 8 fest verbundenen Arm 20 verbunden. Die obere Backe 16 arbeitet mit einer Rückholfeder 22 zusammen. Oberhalb der oberen Backe 16 befindet sich ein Schlagbolzen 24, der in einer Magnetspule 26 in Richtung des Doppelpfeiles 28 hin und her bewegbar ist. Das untere, der oberen Backe 16 zugekehrte Ende des Schlagbolzens 24 trägt einen Kopf 30, der nach Erregung der Magnetspule 26 gegen die obere Backe 16 schlägt, so daß der Preßkopf 9 schließt. Das andere, obere Ende 3 des Schlagbolzens 24 arbeitet mit einer Rückholfeder 34 und einem Stoßdämpfer 36 zusammen. In dem Gehäuse 8 ist eine zu dem Preßkopf hin sich verjüngende Öffnung 40 ausgebildet, in die die Aderendhülse 12 des Gliedes 10 einsteckbar ist. Zwischen der Öffnung 40 und den beiden Backen 14 und 16 ist ein elastisch verformbares Betätigungsblech 42 für einen Schalter angeordnet. Dieser Schalter ist über eine Leitung 44 mit einer Steuerungseinrichtung 46 elektrisch verbunden. Die Steuerungseinrichtung 46 ist mit der Magnetspule 26 über eine Leitung 48 verbunden. Wird nun die Vorrichtung eingeschaltet, dann wird die Magnetspule 26 noch nicht erregt, dies erfolgt erst dann, wenn die Aderendhülse 12 in die Öffnung 40 und zwischen die Backen 14 und 16 bzw. Backen 82 und 84 (Fig. 3) gesteckt wird. Da das Betätigungsblech 42 einen Schlitz 50 für den Schalter besitzt, dessen Breite größer als der maximale Durchmesser der Metallhülse 1 und kleiner als die Dicke der Aderendhülse 12 ist, wird der Schalter erst nach vollständigem Einschieben der Metallhülse 1 zwischen die Backen 14 und 16 bzw. 82 und 84 und Betätigen des Betätigungsbleches 42 durch die Aderendhülse 12 betätigt. Nach erfolgtem Schlag geht der Schlagbolzen 24 sofort in seine Ausgangsstellung zurück. Der Elektromagnet 26 wird nicht mehr betätigt werden kann. Die verpresste Aderendhülse 10 kann aus der Öffnung 40 herausgezogen werden.

Die Fig. 3 und 4 zeigen, daß der Schlagbolzen 24 von mehreren Magneten 26,26',26'' erregt wird. Diese Elektromagneten werden nicht gleichzeitig wirksam. Ihr Ein- und Ausschalten hängt davon ab, welche Stärke die Metallhülsen besitzen. Davon abhängig wird durch die Steuerelektronik die Schlagstärke und somit der Pressdruck reguliert.

Somit können mit gleichem Gerät nicht nur Aderendhülsen mit geringem, sondern auch mit einem erheblich größeren Durchmesser verpreßt werden. Sind die verpreßten Abschnitte der Aderendhülsen nicht konstant, dann kann die Pressung durch das seitlich überstehende Betätigungsblech 42 ausgelöst werden. Die Backen 14 und 16 sind auswechselbar.

In Fig. 3 sind die Backen 82 und 84 nicht angelengt. Sie bewegen sich vielmehr in einer Parallelführung. Die Backen 82 und 84 sind in der Zeichnung so ausgebildet, daß trapezförmige Pressungen möglich sind. Die Backen 82 und 84 sind auswechselbar, besitzen einen Vorsprung 87 bzw. eine zum Vorsprung 87 konplementäre Ausnehmung 86 und können nach Bedarf verändert werden. Im Gehäuse kann ein weiterer Schalter 80 angeordnet sein, durch den erreichbar ist, daß bei den Aderendhülsen immer derselbe Endabschnitt gequetscht wird. Schließlich ist es auch möglich, die Steuerungseinrichtung 46 außerhalb des Gehäuses anzuordnen.

Die Fig. 5 bis 7 verdeutlichen den Preßkopf. Das Ende der Leitung ist abisoliert und trägt die Aderendhülse 12 sowie die Metallhülse 1. Die der Öffnung 40 zugekehrte Stirnseite 4 der Aderendhülse 12 verjüngt sich. Die Öffnung 40 ist im Querschnitt trapezförmig, wodurch das Einführen der Metallhülse 1 zwischen die Backen 14 und 16 erleichtert wird. Zwischen den Backen 14 und 16, von denen die Backe 14 ortsfest ist, und dem Körper 96 ist ein Spalt 92 ausgebildet, der so bemessen ist, daß das Betätigungsblech 42 verschwenkbar ist. Das obere Ende 93 des Betätigungsbleches 42 ist mit dem Körper 96 fest verbunden. Im Bereich des unteren Endes des Betätigungsblechs 42, das im entspannten Zustand mit Abstand zum Stößel 91 des Schalters 100 angeordnet ist, ist im Körper 96 eine Ausnehmung 90 ausgebildet, so daß das Betätigungsblech 42 auch mit einem Finger des Benutzers betätigt werden kann (vgl. Fig. 6). Dadurch ist es möglich, nur einen bestimmten Bereich der Metallhülse 1 zu quetschen. Für den Schlagbolzen 24 ist im Körper 96 eine Führungsbohrung 94 und eine Ausnehmung 95 vorgesehen, während die obere Backe 16 eine Ausnehmung 97 für das untere Ende des Schlagbolzens 24 aufweist.

Fig. 6 zeigt die Betätigung des Betätgungsbleches 42 mittels eines Fingers des Benutzers, während der Schaltvorgang nach Fig. 7 durch die Aderendhülse 12 erfolgt. Die Aderendhülse 12 ist mit Bezug auf die Öffnung 50 so bemessen, daß sie durch die Öffnung 50 nicht hindurchziehbar ist. Beim Andrücken der Aderendhülse 12 gegen das Betätigungsblech 42 wird dieses gegen den Stößel 91 gedrückt, so daß sie die Steuerungseinrichtung 46 einschaltet. Nachdem der Schlagbolzen 24 die obere Backe 16 betätigt hat, kann die Metallhülse aus den Backen herausgezogen werden. Das Betätigungsblech 42 nimmt hierbei seine in Fig. 5 dargestellte Position ein. Im Körper 96 ist auch eine in axialer Richtung der Metallhülse 1 sich erstreckende Ausnehmung 99 vorgesehen, so daß Metallhülsen unterschiedlicher Länge gepreßt werden können.

Die Fig. 8 und 9 zeigen, daß zwischen den Backen 14 und 16 zwei Druckfedern 105 und 106 angeordnet sind, für die Ausnehmungen 110 - 113 vorgesehen sind.

## Patentansprüche

1. Vorrichtung zum Herstellen elektrisch leitender Verbindungen zwischen zwei oder mehreren leitenden Gliedern mit direktem Kontakt durch Verpressen oder Quetschen mit einem z.B. elektrisch oder pneumatisch angetriebenen Werkzeugkopf (9), insbesondere Preßkopf mit zwei Backen (14, 16), der von einem Träger getragen oder in einem Gehäuse (8) angeordnet ist, einer Schalt- oder Steuerungseinrichtung (46) sowie einem durch ein in den Werkzeugkopf (9) einsteckbares Glied (10) betätigbaren Schalter (42),
dadurch gekennzeichnet,
daß der vom Träger oder dem Gehäuse (8) getragene Schalter (42) mit Bezug auf die Bewegungsrichtung des Gliedes (12) vor dem Werkzeugkopf (9) angeordnet ist und
daß das in den Werkzeugkopf (9) einsteckbare Glied (10) eine den Schalter (42) betätigbare Verdickung (12) oder Erweiterung besitzt.

2. Vorrichtung nach Anspruch 1, die in einem Gehäuse angeordnet ist,
dadurch gekennzeichnet,
daß im Gehäuse (8) eine Öffnung (40) ausgebildet ist, die mit der durch die wirksame Stellung der Backen (14,16) definierten Aufnahme fluchtet.

3. Vorrichtung nach Anspruch 1 oder 2 für Aderendhülsen mit Kunststoffkragen,
dadurch gekennzeichnet,
daß der Schalter (42) ein plattenförmiger Körper mit einem Schlitz (50) oder Öffnung ist, wobei die Breite des Schlitzes (50) der maximalen Breite der Metallhülse entspricht, und
daß der Schalter (42) bei Druck durch Hülsenisolierung betätigt ist.

4. Vorrichtung nach einem der Ansprüche 1 bis 3,
dadurch gekennzeichnet,
daß der mit dem Gehäuse (8) lösbar verbindbare Presskopf (9) einen in ihm integrieten und druckluftbeaufschlagbaren Arbeitszylinder besitzt.

5. Vorrichtung nach einem der Ansprüche 1 bis 3,
dadurch gekennzeichnet,
daß der Presskopf (9) Teil einer Presszange ist, deren bewegliche Backe (16) mit einem Schlagbolzen (24) zusammenarbeitet.

6. Vorrichtung nach Anspruch 5,
dadurch gekennzeichnet,
daß der Schlagbolzen (24) in einer Magnetspule (26) koaxial angeordnet und durch das Magnetfeld betätigbar ist.

7. Vorrichtung nach Anspruch 6,
dadurch gekennzeichnet,
daß das eine, der Backe (16) zugekehrte Ende des Bolzens (24) einen Kopf (30) trägt, während das andere Ende mit einer Rückhohlfeder (34) zusammenarbeitet.

8. Vorrichtung nach einem der Ansprüche 5 bis 7,
dadurch gekennzeichnet,
daß der Schlagbolzen (24) mit mehrerer, koaxial zueinander angeordnet er Magneten (26,26') verbunden ist, von denen jeder erregbar ist und somit die Kraft verdoppelt oder vervielfältigt wird.

## Claims

1. Device for producing electrically conductive connections between two or more conductive members with direct contact by means of a compressing or squeezing process, comprising a tool head (9), more especially a pressing head with two jaws (14, 16), which is driven electrically or pneumatically, for example, and is supported by a carrier or disposed in a housing (8), a switching or controlling means (46), and a switch (42) which is actuatable by a member (10) which is insertable into the tool head (9), characterised in that the switch (42), which is supported by the carrier or the housing (8), is disposed in front of the tool head (9) with respect to the direction of movement of the member (10), and in that the member (10), which is insertable into the tool head (9), has a thickened portion (12) or widened portion which can actuate the switch (42).

2. Device according to claim 1, which is disposed in a housing, characterised in that the housing (8) is provided with an aperture (40), which is in alignment with the receiving means defined by the operative position of the jaws (14, 16)

3. Device according to claim 1 or 2 for multicore cable ends having plastics material collars, characterised in that the switch (42) is a plate-shaped body having a slot (50) or opening, the width of the slot (50) corresponding to the maximum width of the metal sleeve, and in that the switch (42) is actuated by sleeve insulation upon pressure being exerted.

4. Device according to one of claims 1 to 3, characterised in the pressing head (9), which is detachably connectable to the housing (8), has a working cylinder which is incorporated therein and is actuatable by compressed air.

5. Device according to one of claims 1 to 3, characterised in that the pressing head (9) is part of a pressing clamp, the displaceable jaw (16) of which co-operates with a striking pin (24).

6. Device according to claim 5, characterised in that the striking pin (24) is coaxially disposed in a magnet coil (26) and is actuatable by the magnetic field.

7. Device according to claim 6, characterised in that one end of the pin (24), facing the jaw (16), is provided with a head (30), whereas the other end co-operates with a return spring (34).

8. Device according to one of claims 5 to 7, characterised in that the striking pin (24) is connected to a plurality of magnets (26, 26'), which are disposed coaxially with one another, each of said magnets being excitable and, in consequence, the force being doubled or multiplied.

## Revendications

1. Dispositif d'établissement de connexions électroconductrices entre deux ou plusieurs éléments conducteurs avec contact direct par pressage ou écrasement, au moyen d'une tête d'outil (9) entraînée par exemple par voie électrique ou pneumatique, notamment une tête de pression avec deux mâchoires (14, 16), qui est portée par un support ou qui est disposée dans un boîtier (8), avec un dispositif de commutation ou de commande (46), ainsi qu'avec un commutateur (42) actionné par un élément (10) enfichable dans la tête d'outil (9),
caractérisé
par le fait que le commutateur (42) porté par le support ou le boîtier (8) est, par rapport au sens de déplacement de l'élément (10), disposé devant la tête d'outil (9) et
par le fait que l'élément (10) enfichable dans la tête d'outil (9) présente un épaississement (12) ou un élargissement pouvant actionner le commutateur (42).

2. Dispositif suivant la revendication 1, logé dans un boîtier,
caractérisé
par le fait que dans le boîtier (8) est pratiqué une ouverture (40) qui est en alignement avec le logement défini par la position active des mâchoires (14, 16).

3. Dispositif suivant la revendication 1 ou la revendication 2 pour conducteurs à douilles terminales avec des collets en matière plastique,
caractérisé
par le fait que le commutateur (42) est un organe en forme de plaque avec une fente (50) ou une ouverture, la largeur de la fente (50) correspondant à la largeur maximale de la douille métallique, et
par le fait que le commutateur (42) est actionné par la pression de l'isolement de la douille.

4. Dispositif suivant l'une quelconque des revendications de 1 à 3,
caractérisé par le fait que la tête de pression (9) reliée de manière amovible au boîtier (8) comporte un cylindre de travail y intégré et soumis à l'action d'air comprimé.

5. Dispositif suivant l'une quelconque des revendications de 1 à 3,
caractérisé par le fait que la tête de pression (9) fait partie d'une pince de pression dont la mâchoire mobile (16) coopère avec un percuteur (24).

6. Dispositif suivant la revendication 5,
caractérisé
par le fait que le percuteur (24) est disposé coaxialement dans une bobine magnétique (26) et peut être commandé par le champ magnétique.

7. Dispositif suivant la revendication 6,
caractérisé
par le fait qu'une extrémité du percuteur (24) faisant face à la mâchoire (16) porte une tête (30), tandis que l'autre extrémité coopère avec un ressort de rappel (34).

8. Dispositif suivant l'une quelconque des revendications de 5 à 7,
caractérisé
par le fait que le percuteur (24) est relié à plusieurs aimants (26, 26') disposés coaxialement l'un par rapport à l'autre, dont chacun peut être excité et que, dès lors, la force est doublée ou multipliée.
